# FASCICULE DE BREVET EUROPEEN

(11) **EP 0 083 273 B1**
(45) Date de publication et mention de la délivrance du brevet: **19.03.1986**
(21) Numéro de dépôt: 82402318.8
(22) Date de dépôt: 17.12.1982
(51) Int. Cl.: B65D 47/10, B65D 41/32

(54) **Bouchon destructible à usage unique et récipient muni d'un tel bouchon**
Zerstörbarer Einwegverschluss und Behälter mit diesem Verschluss versehen
Destructible one-way cap, and container provided with such a cap

(30) Priorité: 18.12.1981 FR 8123749
(43) Date de publication de la demande: 06.07.1983
(73) Titulaire: ALIZOL SA Société Anonyme dite:, F-27460 Alizay (FR)
(72) Inventeur: Philippart, Gérard, René, F-27460 Alizay (FR); Le Bris, Jean-Alain, F-76130 Mont-Saint-Aignan (FR)
(74) Mandataire: Hasenrader, Hubert

## Description

La présente invention concerne un bouchon destructible à usage unique réalisé en une matière thermoplastique qui, par son extrémité inférieure, est fixée à demeure et de façon étanche sur le bord libre d'un goulot d'une bouteille et qui comprend une obturation frontale et une paroi latérale dite jupe dont l'extrémité supérieure est raccordée à ladite obturation.

Un bouchon de ce type est connu, par exemple par le brevet GB 931 695. Dans ce cas, la jupe est de forme conique dont la pointe est terminée par un petit houchon qui, après avoir été découpé, libère un passage étroit permettant la distribution goutte à goutte d'un liquide. Ce bouchon connu ne permet pas l'écoulement rapide du liquide contenu dans le récipient et, en plus, retient toujours une quantité plus ou moins grande de liquide dans sa partie conique, ce qui peut être dangereux lorsque le liquide est toxique.

D'autres bouchons, par exemple, connus par le brevet GB 869 398 et le brevet FR 2.115.833 sont réutilisables et destinés au rebouchage du récipient, ce qui est un inconvénient lorsque ce récipient contient une dose unitaire de produit, par exemple toxique ou curatif, qui doit être utilisée en une seule fois et qu'en vue d'inciter l'utilisateur à ne pas conserver une partie de la dose unitaire, ce récipient ne doit pas pouvoir être rebouché avec le bouchon d'origine. Par ailleurs, les bouchons connus de ce typene se prêtent pas à un découpage facile et automatique lorsque l'outil de coupe est logé dans le goulot d'un autre récipient.

La presente invention supprime ces inconvenients et a pour but de proposer un bouchon du type initialement mentionné et offrant les possibilités d'une manipulation unique facile et sans danger.

Ce but est atteint grâce à un bouchon destructible conforme à la revendication 1.

D'autres particularites de l'invention sont exposées dans les revendications 2 à 11.

L'invention concerne aussi un récipient tel que flacon, bouteille, tube, pot, etc. muni d'un bouchon conforme aux caractéristiques susmentionnées.

L'objet de l'invention sera encore mieux compris à l'aide de la description suivante de plusieurs modes de réalisation, description faite en référence au dessin annexé sur lequel
- la figure 1 est une vue en plan d'un premier mode de realisation du bouchon fixé à demeure sur le bord du goulot d'un récipient;
- la figure 2 est une vue en élévation d'une coupe axiale du bouchon selon la ligne II-II de la figure 1 ;
- la figure 3 est une vue en plan d'une coupetransversale du bouchon-selon la ligne III-III de la figure 2;
- la figure 4 est une vue en plan d'un deuxieme mode de réalisation du bouchon, et
- la figure 5 est une vue en elevation d'une coupe axiale du bouchon selon la ligne V-V de la figure 4.

Tel que représente sur le dessin annexe, le bouchon destructible 1, de préference en matièrethermoplastique est fixé à demeure sur le bord 2a d'un goulot 2 d'un récipient également en matière thermoplastique non représenté. Le bouchon destructible 1 presente, tout au moins à sa partie inférieure, une section transversale similaire a celle du goulot 2, par exemple circulaire, ovale, ou polygonale et comprend, à son extremité supérieure, une paroi d'obturation 3 qui peut être légèrement bombée vers l'extérieur (fig. 2) ou vers l'intérieur (fig. 5) et qui est prolongée vers le bas (c'est-à-dire vers le récipient) par une jupe latérale 4 dont l'extrémité inférieure 4a est conformée en un bourrelet munie d'une rainure ou gorge annulaire coaxiale 4b dont les flancs latéraux 4c et 4d coiffent le bord 2a du goulot 2. Le bouchon 1 étant réalisé en une matière thermoplastique, la fixation étanchede sa jupe 4 sur le bord 2a du goulot 2 peut se faire par collage ou par soudure à chaud par exemple à ultrasons.

Le flanc latéral intérieur 4d de l'extrémité inférieure de la jupe 4 penetre sur une faible longueur dans le goulot 2 et est applique contre la face interieure dudit goulot 2. Ce flanc latéral interieur 4d se trouve par exemple dans le prolongement de la partie de jupe 4e située au-dessous du bourrelet 4a et éu bord de goulot 2a (fig 1 à3).

A partir de la face exterieurc de la jupe laterale 4 sont ménagées dans celle-ci deux gorges annulaires 5, 6, paralleles entre-elles et perpendiculaires à l'axe 7 du goulot 2. Ces gorges annulaires 5,6 se trouvent en face de zones annulaires d'affaiblissement 8, 9 dont l'épaisseur est plus faible que l'epaisseur normale de la paroi de la jupe laterale 4 et qui peuvent être déchirées. Les gorges annulaires 5,6 et les zones d'affaiblissement 8,9 delimitent dans la jupe 4 une bande annulaire de déchirement 10 qui, par l'intermédiaire d'une pièce d'ecartemenf radial 11, est reliée à une languette de prehension 12 s'etendant, sur une courte distance, parallélément à la bande 10. Comme on peut le voir sur la figure 3, le bande de déchirement 10 présente au voisinage immédiat de le pièce d'écartement 11, dans sa partie recouverte par la languette de préhension 12, un amincissement 13 facilitant le début de l'arrachement de la partie de bande solidaire de la pièce d'ecartement 11. Bien entendu, le bouchon 1 étant réalisé en une matière thermoplastique et venu de moulage, tous les éléments constitutifs dudit bouchon 1 sont d'une seule pièce. L'épaisseur de la jupe 4 et la largeur ou haueteur axiale de la bande de dechirement 10 sont telles que la résistance à la traction de ladite bande 10 soit suffisante pour assurer le déchirement de la jupe 4 aux endroits des zonesd'affaiblissement 8,9, c'est-à-dire des gorges 5,6 et pour empêcher à la fois la rupture de ladite bande 10. Pour éviter que la partie supérieure 4e de la jupe 4, partie 4e solidaire de la paroi frontale d'obturation 3, après arrachement de la bande 10 ne puisse servir de bouchon, il est avantageux de prévoir la zone d'affaiblissement supérieure 8 au voisinage immédiat du bord de ladite paroi d'obturation 3

Grâce à l'invention, l'ouverture du récipient non représenté est extrêmement simple et sans danger et doit se faire par la destruction du bouchon 1. Il suffit de tirer sur la languette de préhension 13 de façon à la faire tourner autour du goulot 2 à partir de son extrémité libre en direction de la pièce d'écartement 11. On constatera que la bande de déchirement 10 se séparera completement de la partie inférieure 4a de la jupe 4, partie inférieure 4a comprenant le bourrelet 4c et fixée à demeure sur le goulot 2, et que sur une faible longueur, elle restera attachée à la partie supérieure 4e de la jupe 4 ou à la paroi d'obturation 3, ce qui évite tout contact des doigts avec cette dernière.

Le mode de réalisation du bouchonl représenté sur les figures 4 et 5 se distingue de celui représenté sur les figures 1 à 3 du fait que seule la partie inférieure 4a de la jupe 4, partie 4a engagée sur une faible longueur dans le goulot 2 d'un récipient non représenté tel qu'un flacon, présente la forme d'un cylindre à section transversale circulaire tandis que la partie intermédiaire 4f et la partie supérieure 4e de la jupe, bien que s'inscrivant dans un cylindre situé dans le prolongement de la partie cylindrique inférieure 4a de la jupe 4, comporte, du côté diamétralement opposé à la languette 12, un méplat tical 14 qui, vu en plan, est une sécante au cercle résultant de la projection en plan de la jupe cylindrique 4 du bouchon 1. La largeur de ce méplat 14 est relativement faible et ne s'étend pas au-delà d'un angle a d'une cinquantaine de degrés.

La jupe 4 comprend entre son extrémité cylindrique inférieure 4a pénétrant dans le goulot 2 d'un recipient non représenté en matière thermoplastique, et sa partie intermédiaire 4f une bride transversale annulaire 15 qui sert à la fixation du bouchon 1 dans un logement annulaire 16 prévu à l'extrémité supérieure du goulot 2. Ce logement annulaire 16 est délimité par une paroi cylindrique verticale 17 qui constitue le bord 2a, élargi par rapport au reste du goulot 2, et qui est de faible hauteur, notamment inférieur à la hauteur de la bride 15,et qui est suivie, en bas, par un épaulement intérieur 18 se raccordant à l'intérieur, sur la partie rétrécie du goulot 2, partie rétrécie recevant l'extrémité inférieure cylindrique 4a de la jupe 4. Avantageusement, la face inférieure de la bride 15 est munie d'une nervure de soudure 19de section transversale triangulaire. Comme ceci ressort des figures 4 et 5, la paroi du méplat 14 comprend une face extérieure verticale plane qui est située à l'intérieur du pourtour général cylindrique de la jupe 4 et une facs intérieure qui fait saillie vers la chambre 20 délimitée par le bouchon 1. La partie intermédiaire 4f de la jupe 4, qui présente une forme générale cylindrique, à l'exception du méplat 14 comporte une gorge horizontale d'affaiblissement 21 qui sert au guidage d'un outil de coupe et qui s'étend sur toute la partie du pourtour cylindrique de la jupe 4 et s'arrête au niveau du méplat 14.

La partie supérieure 4a de la jupe est séparée de la partie intermédiaire 4f par un épaulement horizontal 22 qui se termine par une paroi verticale plane 23 parallele au méplat 14 et qui coupe le rayon perpendiculaire de la partie cylindrique de la jupe 4 environ à mi-distance entre l'axe 7 et la périphérie de ladite partie cylindrique. Grâce à cette conception, on peut donner à la languette de préhension 12 la forme d'un arc de cercle situé à l'intérieur du pourtour cylindrique de la jupe 4 et se raccordant directement, c'est-à-dire sans pièce d'écartement, à la bande de déchirement 10. L'angle 5 inclu par la languette de préhension 12 en arc de cercle et la paroi verticale plane 23 est de l'ordre de 90° à 110 degrés. A son extrémité frontale, la languette de préhension 12 peut être reliée à la jupe 4 par un voile 24 extra-mince facilement déchirable et, à son autre extrémité, la languette de préhension 12 se raccorde directement à la bande de déchirement 10 prévue à la partie supérieure 4e de la jupe 4 sur tout le pourtour de celle-ci et délimitée, en haut et en bas, par les deux gorges annulaires horizontales 5, 6 et les zones annulaires d'affaiblissement correspondantes 8, 9.

Il est à noter que du fait que la languette de préhension 12 est située à l'intérieur du pourtour cylindrique de la jupe 4, celle-ci ne peut être arrachée intempestivement avec la bande de déchirement 10 et, en plus, le bouchon 1 peut être introduit dans un dispositif de decoupe non représenté qui, par exemple,. peut agir au niveau de la gorge 21 prévue sur la partie intermédiaire 4f de la jupe 4. La face supérieure 15a de la bride 15 peut, dans ce cas, servir de face d'appui et de guidage.

Notons également que lorsqu'il s'agit d'un dispositif de découpe n'agissant que sur la périphérie cylindrique de la jupe 4, le bouchon 1 n'est pas découpé à l'endroit du méplat 14, de sorte que les parties intermédiaire et superieure 4f et 4e du bouchon 1 peuvent être retirées de ce dispositit après la découpe du bouchon 1.

Les différents modes de réalisation précédemment décrits peuvent subir un certain nombre de modifications sans que l'on sorte pour cela du cadre de protection défini par les revendications annexées. Ainsi, la paroi frontale d'obturation 3 peut être munie de zones d'affaiblissement 25 qui favorisent la destruction de ladite paroi 3 et qui s'étendent sur celle-ci soit radialement soit suivant au moins une spirale.

## Revendications

1. Bouchon destructible à usage unique qui est réalisé en une matière thermoplastique, qui, par son extrémité inférieure (4a), est fixée à demeure et de façon étanche sur le bord libre (2a) d'un goulot (2) d'une bouteille et qui comprend une obturation frontale (3) et une paroi latérale dite jupe (4) dont l'extrémité supérieure est raccordée à ladite obturation, caractérisé en ce que l'obturation est constituée par une paroi frontale (3), la jupe latérale comprenant une partie supérieure (4e), raccordée à ladite paroi frontale, ainsi qu'une partie inférieure (4a) ou intermédiaire (4f) qui sont dansle prolongement l'une de l'autre et ont au moins partiellement la forme de cylindres droits de même section transversale, et qu'il comprend une bande annulaire arrachable (10) entre ladite partie supérieure (4e) et ladite partie inférieure (4a) ou intermédiaire (4f).

2. Bouchon selon la revendication 1, caractérisé en ce que ladite bande annulaire arrachable est reliée auxdites parties de la jupe de telle sorte que sa face intérieure constitue une partie de lajupe (4) susceptible de venir en contact avec le produit contenu dans la bouteille.

3. Bouchon selon l'une quelconque des revendications 1 ou 2, caractérisé en ce que ladite bande annulaire arrachable (10) est munie d'une languette de préhension et est reliée à la partie supérieure (14e) et à la partie inférieure (4a) ou intermédiaire (4f) de la jupe (4) par des zones annulaires d'affaiblissement (8, 9) permettant la destruction du bouchon (1) et le déchirement de la jupe (4) par traction sur la languette de préhension (12).

4. Bouchon selon l'une quelconque des revendications 1 à 3, caractérisé en ce qu'au moins la partie supérieure (4e) de la jupe (4) du bouchon (1) présente la forme d'un cylindre tronqué par une paroi latérale verticale plane (23), paralléle à l'axe du bouchon, cette paroi latérale (23) étant, vue en plan, une sécante à la section transversale circulaire du cylindre et la languette de préhension (12) est de forme cylindrique et située à l'intérieur du pourtour de la jupe (4).

5. Bouchon selon l'une quelconque des revendications 1 à 4, caractérisé en ce que, à son extrémité frontale, la languette de préhension (12) est reliée à la partie supérieure cylindrique tronquée (4e) de la jupe (4) par un voile extra-mince déchirable (24) qui doit être détruit avant que l'on puisse saisir la languette de prehension (12) et arracher la bande annulaire (10) solidaire de cette dernière.

6. Bouchon selon l'une quelconque des revendications 1 à 5, caractérisé en ce que la paroifrontale d'obturation (3) du bouchon (1) est au moins légèrement bombée vers l'intérieur de la jupe (4) du bouchon (1).

7. Bouchon selon l'une quelconque des revendications 1 à 6, caractérisé en ce que l'extrémité inférieure (4a) de la jupe (4), extrémité appliquée contre la face intérieure du goulot (2) est entièrement cylindrique tandis qu'une partie intermédiaire (4f) est presque entièrement cylindrique et comporte un méplat vertical (14) qui est situé à l'opposé de la languette de préhension (12) et de la paroi plane (23) de la partie cylindrique supérieure (4e) de la jupe (4) et d'étend jusqu'à la paroi frontal (3) de celle-ci.

8. Bouchon selon la revendication 7, caractérisé en ce que la partie intermédiaire (4f) de la jupe (4) est munie sur son pourtour cylindrique, à l'exception du méplat (14), d'une gorge horizontale d'affaiblissement.

9. Bouchon selon l'une quelconque des revendications 1 à 8, et dans lequel la jupe (4) comprend à son extrémité inférieure (4a) penetrant dans le goulot (2), une bride transversale annulaire de soudure (15), caractériséen ce qu'à sa face inférieure cette bride (15) presente une nervure de soudure (19).

10. Bouchon selon l'une quelconque des revendications 1 à 9, caractérisé en ce qu'une (8) des zones d'affaiblissement (8, 9) est prévue au voisinage immédiat de la paroi d'oburation (3) du bouchon (1).

11. Bouchon selon l'une quelconque des revendications 1 à 10, caractérisé en ce que la bande de déchirement (10) présente, un amincissement (13) facilitant le début de l'arrachement de la bande de déchirement (10).

12. Récipient muni d'un bouchon selon l'une quelconque des revendications 1 à 11, et dans lequel le bouchon (1) est fixé à demeure sur le bord (2a) du boulot (2) et comporte une jupe latérale (4) caractérisé en ce que le goulot (2) présente une extrémité cylindrique (17) de faible hauteur suivie d'un épaulement intérieur annulaire (18), dans laquelle s'engage sans jeu notable une bride annulaire (15) du bouchon (1), cet épaulement (18) se raccordant à la partie rétrécie du goulot (2) qui reçoit également, sans jeu latéral l'extrémité infériéure (4a) de la jupe (4).

## Claims

1. Disposable and destructible stopper produced in plastic material, which is permanently and tightly secured by its lower end (4a) to the free edge (2a) of the neck (2) of a bottle and which comprises a frontal obturation (3) and a lateral wall or skirt (4) the upper end of which is joined to said obturation, characterized in that the obturation is constituted by a frontal wall (3), the lateral skirt comprising an upper part (4e) joined to said frontal wall, as well as a lower (4a) and/or intermediate (4f)part and that said parts extend one from the other and have at least in part the shape of straight cylinders of same cross-section, and in that it comprises a tear-off annular strip (10) between said upper part (4e) and said lower (4a) or intermediate (4f) part.

2. Stopper according to claim 1, characterized in that said annular tear-off strip is joined to said parts of the skirt in such a way that its inner face constitutes one part of the skirt (4) adapted to come into contact with the product contained in the bottle. 3. Stopper according to any one of claims 1 or 2, characterized in thatsaid tear-off annular strip (10) is provided with a grasping tab and is joined to the upper part (14e) and to the lower (4a) or intermediate (4f) part of the skirt (4) via thinner annular areas (8,9) permitting the destruction of the stopper (1) and the tearing off of the skirt (4) by pulling on the grasping tab (12).

4. Stopper according to any one of claims 1 to 3, characterized in that at least the upper part (4e) of the skirt (4) of the stopper (1) has the shape of a cylinder truncated by a flat vertical side wall (23), parallel to the axis of the stopper, said side wall (23) being, when seen from above, a secant to the circular cross-section of the cylinder and the grasping tab (12) is cylinder-shaped and situated inside the periphery of the skirt (4).

5. Stopper according to any one of claims 1 to 4, characterized in that, at its frontal end, the grasping tab (12) is joined to the truncated cylinder-shaped upper part (4a) of the skirt (4) by a tear-off extra-thin skin (24) which has to be destroyed before the tab (12) can be grasped and before the annular strip (10) integral therewith can be pulled off.

6. Stopper according to any one of claims 1 to 5, characterized in that the frontal obturation wall (3) of the stopper (1) is at least slightly bulging inwardly of the skirt (4) of the stopper (1).

7. Stopper according to any one of claims 1 to 6, characterized in that the lower end (4a) of the skirt (4) which end is applied against the inner face of the bottle neck (2), is entirely cylindrical whereas an intermediate part (4f) is nearly entirely cylindrical and comprises a vertical flat part (14) which is situated opposedly to the grasping tab (12) and to the flat wall (23) of the upper cylindrical part (4e) of the skirt (4) and extends up to the frontal wall (3) thereof.

.8. Stopper according to claim 7, characterized in that the intermediate part (4f) of the skirt (4) is provided on its cylindrical periphery, with the exception of the flat part (14), with a horizontal weaker zone.

9. Stopper according to any one of claims 1 to 8, and in which the skirt (4) comprises at its lower end (4a) penetrating into the neck (2), a transverse annular sealing flange (15), characterized in that said flange (15) is provided on its lower face with a sealing rib (19).

10. Stopper according to any one of claims 1 to 9, characterized in that one (8) of the weaker zones (8,9) is provided in the immediate vicinity of the obturation wall (3) of the stopper (1).

11. Stopper according to any one of claims 1 to 10, characterized in that the tear-off strip (10) presents a thinner part (13) helping to start the strip-tearing off operation.

12. Container equipped with a stopper according to any one of claims 1 to 11, and in which the stopper (1) is permanently fixed on the edge (2a) of the neck (2) and comprises a lateral skirt (4), characterized in that the neck (2) presents a cylindrical end (17) of small height followed by an annular inner shouldering (18) into which an annular flange (15) of the stopper (1) engages without any noticeable play, said shouldering (18) joining up with the narrower part of the neck (2) which also receives, without any lateral play, the lower end (4a) of the skirt (4).

## Patentansprüche

1. Zerstörbarer Einwegdeckel aus thermoplastischem Material, der mit seinem unteren Ende (3a) ständig und dicht am freien Rand (2a) des Halses (2) einer Flasche befestigt ist und einen frontalen Verschluß (3) sowie eine Seitenwand oder Schürze (4) aufweist, deren oberes Ende mit dem Verschluß verbunden ist, dadurch gekennzeichnet, daß das Verschluß aus einer frontalen Wand (3) Gesteht, wobei die seitliche Schürze einen mit der frontalen Wand verbundenen oberen Teil (4e) und einen unteren und/oder zwischenliegenden Teil (4f) aufweist, wobei diese Teile sich in der gegenseitigen Verlängerung befinden und wenigstens teilweise die Form von geraden Zylindern mit demselben Querschnitt haben, und daß der Einwegdeckel ein rinqförmiges abreißbares Band (10) zwischen dem oberen Teil (4e) und dem unteren oder zwischenliegenden Teil (4f) aufweist.

2. Deckel nach Anspruch 1,
dadurch gekennzeichnet,
daß das ringförmige abreißbare Band mit den Teilen der Schürze derart verbunden ist, daß seine Innenseite einen Teil der Schürze (4) bildet, der mit dem in der Flasche enthaltenen Produkt in Berührung kommen kann.

3. Deckel nach einem der Ansprüche 1 oder 2, dadurch gekennzeichnet, daß das ringförmige abreißbare Band (10) mit einer Greifzunge versehen ist und mit dem oberen Teil (4e) und dem un teren (4a) oder dem zwischenliegenden (4f) Teil der Schürze (4) durch ringförmige Schwächungszonen (8,9) verbunden ist, die die Zerstörung des Deckels (11 und das Einreißen der Schürze (4) durch Ziehen an der Greifzunge (12) gestatten.

4.Deckel nach einem der Ansprüche 1 bis 3, dadurch gekennzeichnet, daß wenigstens der obere Teil (Se) der Schürze (4) des Deckels (1) die Form eines Zylinders hat, der durch eine seitliche senkrechte Ebene (23) verkürzt ist, Die zur Achse des Deckels parallel ist, wobei diese Seitenwand (23) in der Draufsicht eine Sekante des kreisförmigen Querschnitts des Zylinders und die Greifzunge (12) zylindrisch ist sowie sich innerhalb des Umfangs der Schürze (4) befindet.

5.Deckel nach einem der Ansprüche 1 bis 4, dadurch gekennzeichnet, daß die Greifzunge (12) an ihrem frontalen Ende mit dem oberen zylindrischen verkürzten Teil (4e) der Schürze (4) durch einen extra dünnen einreiß-baren Steg (24) verbunden ist, der zerstört werden muß, bevor man die Greifzunge (12) ergreifen und das mit letzterer verbundene ringförmige Band (10) abreißen kann.

6.Deckel nach einem der Ansprüche 1 bis 5, dadurch gekennzeichnet, daß die frontale Verschlußwand (3) des Deckels zum Innenraum der Schürze (4) des Deckels (1) wenigstens teilweise gewölbt ist.

7.Deckel nach einem der Ansprüche 1 bis 6, dadurch gekennzeichnet, daß das untere Ende (4a) der Schürze (4) an der Innenfläche des Halses (2) anliegt und vollkommen zylindrisch ist, während ein Zwischenteil (4f) beinahe vollkommen zylindrisch ist und eine senkrechte Abflachung (14) aufweist, die sich entgagengesetzt zur Greifzunge (12) und zur ebenen Wand (23) des zylindrischen oberen Teils (4e) der Schürze (4) befindet und sich bis zu deren frontaler Wand (3) erstreckt.

8.Deckel nach Anspruch 7, dadurch gekennzeichnet, daß der zwischenliegende Teil (4f) der Schßrze (4) an seinem zylindrischen Umfang mit Ausnahme der Abflachung (14) mit einer Waagerechten Schwächungsringnut versehen ist.

9.Deckel nach einem der Ansprüche 1 bis 8, bei dem die Schürze (4) an ihrem in den Hals (2) eindringenden unteren Ende einen ringförmigen guerverlaufenden Schweißflansch (15) aufweist, dadurch gekennzeichnet, daß die Unterseite des Flansches (15) eine Schweiß-rippe (19) aufweist.

1 0.Deckel nach einem der Ansprüche 1 bis 9, dadurch gekennzeichnet, daß eine (8) der Schwächungszonen (8, 9) in unmittelbarer Nachharschaft der Verschlußwand (3) des Deckels (1) vorgesehen ist.

11. Deckel nach einem der Ansprüche 1 bis 10, dadurch gekennzeichnet, daß das Einreißband (10) eine Schwächung (13) aufweist, die den Beginn des Einreißens des Einreiß-bands (10) erleichtert.

12. Behälter, der mit einem Deckel nach einem der Ansprüche 1 bis 11 verschen ist und bei dem der Deckel (1) am Rand (2a) des Halses (2) ständig befestigt ist und eine seitliche Schürze (4) aufweist, dadurch gekennzeichnet, daß der Hals (2) ein zylindrisches Ende (17) von geringer Höhe aufweist, gefolgt von einer inneren ringförmigen Schulter (18), in die ein ringförmiger Flansch (15) des Deckels (1) ohne merkliches Spiel eingreift, wobei diese Schulter (18) sich an den verengten Teil des Halses (2) anschließt, der ebenfalls ohne seitliches Spiel das untere Ende (4a) der Schürze (4) aufnimmt.
